# FASCICULE DE BREVET EUROPEEN

(11) **EP 0 408 512 B1**
(45) Date de publication et mention de la délivrance du brevet: **11.11.1992**
(21) Numéro de dépôt: 90810526.5
(22) Date de dépôt: 11.07.1990
(51) Int. Cl.: G04F 7/08, G04B 19/06, G07C 1/22

(54) **Montre-bracelet chronographe**
Chronographenarmbanduhr
Chronograph wrist-watch

(30) Priorité: 13.07.1989 CH 2637/89
(43) Date de publication de la demande: 16.01.1991
(73) Titulaire: BREITLING MONTRES S.A., CH-2540 Grenchen (CH)
(72) Inventeur: Schneider, Ernest, CH-2533 Evilard (CH)
(74) Mandataire: Meylan, Robert Maurice

(56) Documents cités:
- CH-A- 328 495
- DE-A- 2 309 812
- DE-A- 2 823 412
- GB-A- 2 183 373

## Description

L'invention concerne une montre-bracelet chronographe comprenant une aiguille de chronographe effectuant un tour par minute et un décompteur de minutes comprenant un cadran gradué sur lequel est monté un secteur de disque rotatif effectuant une fraction de tour par minute, de telle manière qu'au début du décomptage le secteur de disque laisse apparaître un premier secteur contrasté de cadran précédant le zéro de la granduation, la largeur de ce secteur de disque diminuant au fur et à mesure du décomptage.

Pour donner le signal de départ de compétitions sportives, ainsi que pour afficher le temps restant à jouer lors d'autres compétitions sportives, il est connu d'utiliser un secteur de disque venant recouvrir progressivement un secteur de cadran d'aspect contrasté, par exemple noir ou rouge, ce secteur contrasté étant complètement recouvert à la fin de la période à décompter GB-A- 2 183 373).

La déposante a eu l'idée de monter un tel dispositif de décomptage sur une montre-bracelet chronographe, le secteur rotatif étant monté à la place de l'aiguille du compteur de minutes usuel. Cette montre-bracelet chronographe était avant tout destinée aux personnes pratiquant le yachting, pour l'affichage du compte à rebours précédant le signal de départ d'une régate. Compte tenu des faibles dimensions du décompteur de minutes, il s'est toutefois avéré difficile de distinguer d'un coup d'oeil s'il reste une ou deux minutes avant le signal de départ, ce qui oblige l'utilisateur, pour des raisons de sécurité, à observer généralement l'aiguille de secondes de chronographe pendant deux minutes.

La présente invention a pour but de permettre à l'utilisateur de connaître, d'un simple coup d'oeil, si la dernière minute a été entamée ou non, de telle sorte qu'il n'a pas besoin d'observer l'aiguille de secondes avant que la dernière minute soit entamée. L'invention n'est cependant pas limitée à des valeurs numériques particulières.

La montre-bracelet chronographe selon l'invention est caractérisée par le fait que le secteur de disque présente une encoche et que le cadran du décompteur de minutes présente un second secteur d'aspect contrasté situé angulairement de telle sorte que ladite encoche atteint ce second secteur d'aspect contrasté du cadran à l'instant où le bord frontal du premier secteur contrasté de cadran atteint une graduation proche du zéro de la graduation.

Ainsi, lorsque l'utilisateur voit apparaître le second secteur contrasté du cadran dans l'encoche, il sait que la graduation qui vient d'être atteinte par le bord frontal du secteur rotatif est dépassée et que la minute suivante a été entamée. Par exemple, au cas où le décompteur de minutes avance pas à pas, par pas d'une minute, si, lorsque le secteur contrasté apparaît dans l'encoche, la graduation qui vient d'être dépassée par le secteur rotatif correspond à une minute avant zéro, l'utilisateur sait que la dernière minute vient d'être entamée.

Selon une forme d'exécution particulière, l'encoche présente une largeur angulaire correspondant à une fraction d'heure, par exemple une minute et la largeur du second secteur contrasté du cadran présente la même largeur angulaire, par exemple une minute.

L'invention est aussi bien applicable à un décompteur de minutes avançant pas à pas qu'à un décompteur avançant de façon continue. Dans ce dernier cas il est en outre possible de faire apparaître progressivement dans l'encoche, pendant la dernière minute, une partie du cadran présentant une couleur particulière.

Le dessin annexé représente, à titre d'exemple, une forme d'exécution de l'invention.

La figure 1 représente une montre-bracelet chronographe munie d'un décompteur de minutes selon l'invention.

Les figures 2 à 4 représentent le décompteur de minutes dans trois positions successives.

La montre-bracelet chronographe représentée à la figure comprend un cadran 1 présentant un graduation principale 2 pour l'affichage de l'heure au moyen d'une aiguille des heures 3 et une aiguille des minutes 4, une aiguille centrale de chronographe 5 pouvant être mise en marche et arrêtée au moyen d'un premier poussoir 6 et remise à zéro au moyen d'un second possoir 7, une petite trotteuse de secondes 8, un décompteur de minutes 9 et un totalisateur d'heures 10.

Le décompteur 9 est représenté seul, à plus grande échelle aux figures 2 à 4. Il comprend un secteur de disque 11 monté sur l'axe 12 à la place de l'aiguille du compteur de minutes usuel. Ce secteur 11 est gradué et tourne au-dessus d'un cadran 13 gradué en minutes. Le secteur 11 effectue un tour en trente minutes. La partie du cadran 13 correspondant aux cinq dernières minutes est colorée en orange et porte le chiffre 5, tandis que la partie du cadran 13 située entre les dix dernière minutes et les cinq dernières minutes est colorée en bleu et porte le chiffre 10. Précédant la zone bleue, le cadran présente en outre un étroit secteur orange 14 s'étendant sur un angle correspondant à une minute. Le secteur rotatif 11 présente une encoche radiale 15 dont la largeur s'étend sur un angle correspondant à une minute. Le côté postérieur 16 de l'encoche 15, considéré dans le sens de rotation du secteur 11, est situé sur la bissectrice du secteur 11. Le long du second tiers du pourtour du cadran 13 s'étend en outre une graduation 17 graduée de dix à zéro minutes.

Lorsque le chronographe est à zéro, le décompteur de minutes occupe la position représentée à la figure 2. Dans cette position, le bord dorsal 18 du secteur 11 est sur la graduation zéro, la zone orange (5 min.) et la zone bleue (10 min.) sont entièrement visibles et le bord postérieur 16 de l'encoche 15 est en face de la graduation 10 de la graduation auxiliaire 17.

Lorsque le signal indiquant qu'il reste dix minutes avant le départ est donné, l'utilisateur presse le poussoir 6 pour la mise en marche du chronographe. A chaque tour de l'aiguille de chronographe 5, le secteur 11 avance d'un coup d'une minute. Lorsque la zone bleue disparait, l'utilisateur sait qu'il reste cinq minutes avant le départ.

Au bout de la neuvième minute décomptée, l'encoche 15 avance sur le secteur orange 14. L'apparition de la couleur orange dans l'encoche 15 signale à l'utilisateur que la dernière minute est entamée. Dès lors seule l'observation de l'aiguille centrale de chronographe 5 est nécessaire.

L'encoche 16 est en outre utilisée pendant le décomptage pour indiquer le temps restant à décompter au moyen de la graduation 17.

Il est évident que le secteur orange 14 ne doit pas nécessairement jouxter la zone bleue, mais ce secteur pourrait être situé à une certaine distance de cette zone bleue. L'encoche 15 serait alors également décalée en arrière en direction du bord 18.

Le dispositif de décomptage pourrait être également du type traînant, c'est-à-dire animé d'un mouvement de rotation continu. Dans ce cas, l'apparition du secteur orange 14 dans l'encoche 15 signifierait que les deux dernières minutes ont été entamées. L'encoche 15 permettrait donc également de distinguer entre deux minutes et une minute avant le départ.

L'invention est bien entendu applicable à toute autre valeur numérique, qu'il s'agisse du nombre de tours du secteur 11 en une heure, de l'angle du secteur 11, du nombre de secteurs du cadran de couleurs différentes, etc.

Il serait également possible de munir le secteur 11 d'une seconde encoche analogue à l'encoche 15, coopérant avec un secteur du cadran 13 de couleur particulière pour indiquer, par exemple, qu'il reste deux minutes ou une autre période de temps déterminée.

## Revendications

1. Montre-bracelet chronographe comprenant une aiguille de chronographe (5) effectuant un tour par minute et un décompteur de minutes (9) comprenant un cadran (13) gradué sur lequel est monté un secteur de disque (11) rotatif effectuant une fraction de tour par minute, de telle manière qu'au début du décomptage le secteur de disque (11) laisse apparaître un premier secteur contrasté de cadran (13) précédant le zéro de la graduation, la largeur de ce secteur de cadran (13) diminuant au fur et à mesure du décomptage, caractérisée par le fait que le secteur de disque (11) présente une encoche (15) et que le cadran (13) du décompteur de minutes (9) présente un second secteur d'aspect contrasté (14) situé angulairement de telle sorte que ladite encoche (15) atteint ce second secteur d'aspect contrasté (14) du cadran (13) à l'instant où le bord frontal (19) du premier secteur contrasté de cadran (13) atteint une graduation proche du zéro de la graduation.

2. Montre-bracelet chronographe selon la revendication 1, dont le décompteur de minutes (9) avance par pas d'une minute, caractérisée par le fait que le second secteur d'aspect contrasté (14) du cadran (13) apparaît dans l'encoche (15) à l'instant où la dernière minute ou fraction de minute est entamée.

3. Montre-bracelet chronographe selon la revendication 2, dans laquelle le secteur de disque (11) rotatif du décompteur de minutes (9) effectue un tour en trente minutes, caractérisée par le fait que le premier secteur contrasté du cadran (13) s'étend sur dix minutes et qu'il est divisé en deux secteurs de cinq minutes d'aspects différents, que le bord postérieur (16) de ladite encoche (15) est situé sur la bissectrice du secteur de disque (11) rotatif et que le second secteur d'aspect contrasté (14) du cadran (13) jouxte le premier secteur contrasté de cadran (13) et qu'il présente le même aspect que la partie du premier secteur contrasté de cadran (13) s'étendant sur les cinq dernières minutes.

4. Montre-bracelet chronographe selon l'une des revendications 1, 2 ou 3, caractérisée par le fait que le cadran (13) du décompteur de minutes (9) présente une seconde graduation (17) située à l'extérieur de la surface balayée par le secteur de disque (11) rotatif et coopérant avec l'encoche (15) pour assurer un affichage auxiliaire des minutes décomptées.

## Patentansprüche

1. Chronographen-Armbanduhr mit einem Chronographenzeiger (5), der eine Umdrehung je Minute ausführt, und mit einem Minuten-Abwärtszähler (9), der ein mit einer Skalenteilung versehenes Zifferblatt (13) aufweist, auf dem ein drehbarer Scheibensektor (11) montiert ist, der einen Bruchteil einer Umdrehung je Minute ausführt, derart, dass zu Beginn der Abwärtszählung der Scheibensektor (11) einen ersten kontrastierenden Sektor des Zifferblatts (13) erscheinen lässt, welcher dem Nullpunkt der Skalenteilung vorangeht, wobei die Breite dieses Zifferblattsektors mit fortschreitender Abwärtszählung kleiner wird, dadurch gekennzeichnet, dass der Scheibensektor (11) einen Ausschnitt (15) hat und dass das Zifferblatt (13) des Minuten-Abwärtszählers (9) einen zweiten Sektor (14) aufweist, der ein kontrastierendes Aussehen hat und winkelmässig derart angeordnet ist, dass der erwähnte Ausschnitt (15) diesen zweiten, ein kontrastierendes Aussehen aufweisenden Sektor (14) des Zifferblatts (13) in dem Augenblick erreicht, in welchem der Vorderrand (19) des ersten kontrastierenden Sektors des Zifferblatts (13) eine nahe dem Nullpunkt der Skalenteilung liegende Skalenmarkierung erreicht.

2. Chronographen-Armbanduhr nach Anspruch 1, bei welcher der Minuten-Abwärtszähler (9) in Minutenschritten vorrückt, dadurch gekennzeichnet, dass der zweite, ein kontrastierendes Aussehen aufweisende Sektor (14) des Zifferblatts (13) in dem Augenblick im Ausschnitt (15) erscheint, in welchem die letzte Minute oder der letzte Minutenbruchteil angefangen hat.

3. Chronographen-Armbanduhr nach Anspruch 2, bei welcher der rotierende Scheibensektor (11) des Minuten-Abwärtszählers (9) eine Umdrehung in 30 Minuten ausführt, dadurch gekennzeichnet, dass der erste kontrastierende Sektor des Zifferblatts (13) sich über zehn Minuten erstreckt und dass er in zwei Sektoren von je fünf Minuten mit unterschiedlichem Aussehen unterteilt ist, dass der hintere Rand (16) des erwähnten Ausschnitts (15) auf der Winkelhalbierenden des drehbaren Scheibensektors (11) liegt, dass der zweite, ein kontrastierendes Aussehen aufweisende Sektor (14) des Zifferblatts (13) an den ersten kontrastierenden Sektor des Zifferblatts (13) grenzt und dass er dasselbe Aussehen hat wie der sich über die letzten fünf Minuten erstreckende Teil des ersten kontrastierenden Sektors des Zifferblatts (13).

4. Chronographen-Armbanduhr nach einem der Ansprüche 1, 2 oder 3, dadurch gekennzeichnet, dass das Zifferblatt (13) des Minuten-Abwärtszählers (9) eine zweite Skalenteilung (17) aufweist, die ausserhalb der von dem rotierenden Scheibensektor (11) überstrichenen Fläche liegt und mit dem Ausschnitt (15) zusammenwirkt, um eine Hilfsanzeige der abwärtsgezählten Minuten zu gewährleisten.

## Claims

1. A stop-watch wristwatch comprising a stop-watch hand (5) which completes one revolution per minute and a minute counting-down device (9) comprising a graduated dial (13) on which is mounted a rotating disk sector (11) completing a fraction of a revolution per minute, so that, at the start of counting-down, the disk sector reveals a contrasted dial sector preceding the zero of the graduated scale, the width of this sector diminishing as counting-down proceeds, wherein the disk sector (11) has a cut-out (15) and wherein the dial (13) of the minute counting-down device has a second sector (14) of contrasted appearance located at an angle such that said cut-out reaches this second contrasted sector of the dial at the moment when the front edge (19) of the first sector reaches a graduated mark close to the zero graduated mark.

2. The stop-watch wristwatch as claimed in claim 1, whose minute counting-down device advances in steps of one minute, wherein the second contrasted sector (14) of the dial appears in the cut-out at the moment when the final minute or fraction of a minute has started.

3. The stop-watch wristwatch as claimed in claim 2, in which the rotating sector of the minute counting-down device completes one revolution in thirty minutes, wherein the first contrasted sector of the dial (13) extends over ten minutes and wherein it is divided into two sectors of five minutes with different appearances, wherein the rear edge (16) of the said cut-out is located on the line bisecting the rotating sector and wherein the second contrasted sector of the dial is adjacent to the first contrasted sector and wherein it has the same appearance as the part of the first sector extending over the final five minutes.

4. The stop-watch wristwatch as claimed in claims 1, 2 or 3, wherein the dial of the minute counting-down device has a second graduated scale (17) located outside the surface swept by the rotating sector and interacting with the cut-out (15) in order to provide an auxiliary display of the minutes counted down.
